# EUROPÄISCHE PATENTSCHRIFT

(11) **EP 0 255 714 B1**
(45) Veröffentlichungstag und Bekanntmachung des Hinweises auf die Patenterteilung: **06.05.1992**
(21) Anmeldenummer: 87111242.1
(22) Anmeldetag: 04.08.1987
(51) Int. Cl.: B21B 13/14, B21B 31/18

(54) **Vielwalzen-Walzgerüst mit paarweise gegensinnig verschiebbaren, verjüngte Enden aufweisenden Zwischenwalzen**
Multiple-roll rolling mill stand with shiftable intermediary rolls having tapered ends
Laminoir à cylindres multiples avec des cylindres intermédiaires déplaçables axialement et aux extrémités coniques

(30) Priorität: 05.08.1986 DE 3626516; 23.06.1987 DE 3720610
(43) Veröffentlichungstag der Anmeldung: 10.02.1988
(73) Patentinhaber: SUNDWIGER EISENHÜTTE MASCHINENFABRIK GmbH & CO., D-58675 Hemer (DE)
(72) Erfinder: Rennebaum, Heinrich, D-5750 Menden 2 (DE)
(74) Vertreter: Cohausz & Florack Patentanwälte

(56) Entgegenhaltungen:
- EP-A- 0 049 798
- DE-A- 3 221 346
- DE-B- 2 835 514
- SOVIET INVENTIONS ILLUSTRATED, Section General/Mechanical,Accenssion Nr. 76791b/42, 28. November 1979, Derwent Publications Ltd, London, GB; & SU-A-64 4562 (KOGOS) 30. Januar 1979
- PATENT ABSTRACTS OF JAPAN, Band 7, Nr. 137 (M-222)[1282], 15. Juni 1983; & JP-A-58 53 311 (MITSUBISHI JUKOGYO K.K.) 29-03-1983
- PATENT ABSTRACTS OF JAPAN, Band 7, Nr. 137 (M-222)[1282], 15. Juni 1983; & JP-A-58 53 309 (MITSUBISHI JUKOGYO K.K.) 29-03-1983
- PATENT ABSTRACTS OF JAPAN, Band 9, Nr. 117 (M-381)[1840], 22. Mai 1985; & JP-A-60 3902 (NITSUSHIN SEIKOU K.K.) 10-01-1985

## Beschreibung

Die Erfindung bezieht sich auf ein Vielwalzen-Walzgerüst, dessen beide Arbeitswalzen jeweils über ein Paar axial verstellbarer Zwischenwalzen direkt oder indirekt an Stützwalzen oder in Reihe angeordneten Stützrollen abgestützt sind wobei die der einen Arbeitswalze zugeordneten Zwischenwalzen an der einen Seite des Walzgerüstes und die der anderen Arbeitswalze zugeordneten Zwischenwalzen an der anderen Seite des Walzgerüstes jeweils ein verjüngtes Walzenballenende haben und wobei die jeweils derselben Arbeitswalze zugeordneten Zwischenwalzen unabhängig voneinander derart verstellbar sind, daß die benachbarten verjüngten Walzenballenenden der Zwischenwalzen derselben Arbeitswalze gegeneinander axial versetzt sind.

Es ist bekannt, daß beim Walzen von Bändern in einem Vielwalzen-Walzgerüst die Bandränder einem höheren Druck als die mittleren Bandbereiche ausgesetzt sind, sofern keine Gegenmaßnahmen getroffen sind.

Eine bekannte Gegenmaßnahme bei Vielwalzen-Walzgerüsten, bei denen das von anderen Walzgerüsten bekannte, unmittelbare Biegen der Arbeits- oder Zwischenwalzen aus baulichen Gründen nicht möglich ist, besteht darin, die Arbeitswalzen nicht auf ihrer gesamten Länge über Zwischenwalzen abzustützen, sondern nur auf einer Teillänge, wobei die Teillänge einstellbar ist.

Bei einem bekannten Walzgerüst der eingangs genannten Art (DE-PS 28 35 514) ist jede Arbeitswalze an einem Paar Zwischenwalzen abgestützt. Die Zwischenwalzen sind in gleicher Weise an jeweils einem Ende konisch, parabelförmig oder anders verjüngt, wobei die verjüngten Walzenballenenden der verschiedenen Arbeitswalzen zugeordneten Zwischenwalzen an einander gegenüberliegenden Seiten des Walzgerüstes liegen, während die verjüngten Walzenballenenden der jeweils derselben Arbeitswalze zugeordneten Zwischenwalzen an derselben Seite des Walzgerüstes liegen. Bei einem solchen Walzgerüst läßt sich durch Axialverschiebung des einen Zwischenwalzenpaares und/oder beider Zwischenwalzenpaare die Abstützlänge in Abhängigkeit von der Breite des zu walzenden Bandes derart einstellen, daß jeder Walzbandrand mehr oder wenigere weit die verjüngten Enden überlappt.

Neben der Einstellung der Zwischenwalzen auf die Walzbandränder ist es bei solchen Vielwalzen-Walzgerüsten auch bekannt, das Walzspaltprofil im Mittenbereich des Walzbandes zu beeinflussen. Dies geschieht durch Voreinstellung der Auflagen für Stützen (Sättel) zwischen den Stützrollen an jweils zwei Stützwalzen, über die die Walzkräfte in das ein- oder zweiteilige Gehäuse abgeleitet werden.

Ein solches Vielwalzen-Walzgerüst hat sich in der Praxis seit vielen Jahren bewährt; dennoch reichen die Einstellmöglichkeiten zur Beeinflussung des Walzspaltprofils an solchen Vielrollen-Walzgerüsten, nämlich die paarweise Axialverschiebung der Zwischenwalzen mit einseitig verjüngten Walzenballenenden und die Voreinstellung der Biegelinie an zwei Stützwalzen, zur Erzielung heute üblicher Forderungen an die Bandplanheit vielfach nicht aus. Inbesondere ist es bei solchen Vielwalzen-Walzgerüsten nicht möglich, bei den einmal vorgegebenen Formen der Verjüngung der Walzenballenenden der Zwischenwalzen eine ausreichende Anpassung des Walzspaltprofils im Bereich der Bandränder vorzunehmen, wenn das Walzbanddickenprofil sich von Band zu Band stark ändert. Gleiches gilt für einen schroffen Wechsel der Formänderungsbeständigkeit des Walzgutes.

Zum Stand der Technik gehören ferner Duo-, Quarto- oder Sexto-Walzgerüste (EP 0 049 798 A2), deren axialverschiebbare Zwischen- oder Arbeitswalzen über die gesamte Ballenlänge gegensinnig angeordnete, gekrümmte Konturen aufweisen, die sich in einer bestimmten axialen Position der Zwischenwalzen lückenlos ergänzen. Walzgerüste, deren Zwischen- oder Arbeitswalzen derartig konturierte Walzenballen haben, sollen eine gleichmäßige kontinuierliche Veränderung des Walzspaltprofils über die gesamte Länge des Walzspaltes ermöglichen, wobei die Beeinflussung des Walzbandes im Kantenbereich durch die bekannte Methode der hier möglichen Walzenbiegung erfolgt.

Der Erfindung liegt die Aufgabe zugrunde, ein Vielwalzen-Walzgerüst der eingangs genannten Art zu schaffen, bei dem die Abstützung der Arbeitswalzen, insbesondere in den Randbereichen des Walzbandes, in einem größeren Umfang als bisher einstellbar ist.

Diese Aufgabe wird bei dem gattungsgemäßen VielwalzenWalzgerüst erfindungsgemäß dadurch gelöst, daß die beiden verjüngten Walzenballenenden an jeder Seite des Walzgerüstes eine unterschiedliche Verjüngungskontur haben.

Bei der Erfindung ist es möglich, durch einen mehr oder weniger starken Versatz der an der selben Seite des Walzgerüstes liegenden Walzenballenenden unter Berücksichtigung ihrer Formgebung die Abstützkurve an den Walzbandrändern zu beeinflussen. Unter dem Einfluß der Walzkraft schmiegen sich nämlich die Arbeitswalzen dieser Kurve an. Eine Veränderung der Einstellposition einer oder beider Arbeitswalzen, deren verjüngte Walzenballenenden demselben Rand des Walzbandes zugeordnet sind, wirkt sich für den jeweiligen Randbereich des Walzbandes als eine Veränderung des Walzspaltprofils aus. Damit ist auch eine feinfühlige Stellmöglichkeit zur Beeinflussung der Bandplanheit gegeben. Da in die Abstützkurve für die Arbeitswalzen nicht nur der axiale Versatz der verjüngten Walzenballenenden, sondern auch deren Kontur eingeht, haben die demselben Bandrand zugeordneten Walzenballenenden unterschiedliche Verjüngungskonturen.

Aber nicht nur in den Randbereichen des Walzbandes läßt sich mit voneinander unabhängig axial verstellbaren Zwischenwalzen die Abstützkurve für die Arbeitswalzen beeinflussen, sondern auch im Bereich zwischen den Randbereichen, wenn nach einer weiteren Ausgestaltung der Erfindung von jedem Zwischenwalzenpaar eine Zwischenwalze eine von der zylindrischen Form abweichende Kontur zwischen den Walzenballenenden hat. Da die Form des unter Walzkraft sich einstellenden Walzspaltes sich aus der Addition der an der gleichen Stelle die Arbeitswalzen berührenden örtlichen Durchmesser der konturierten Zwischenwalzen ergibt, ist es dem Fachmann in der Praxis leicht möglich, die geeignete Dimensionierung der Kontur für den jeweiligen Zweck zu wählen.

Nach einer zu dieser Ausgestaltung alternativen Ausgestaltung ist vorgesehen, daß jede feststellbare Zwischenwalze über mindestens eine weitere Zwischenwalze mit konturiertem Walzenballen an den Stützwalzen oder den Stützrollen abgestützt ist. Mit dieser Ausgestaltung lassen sich vergleichbare Effekte wie mit konturierten Walzenballen für die die Arbeitswalzen unmittelbar abstützenden Zwischenwalzen erzielen. Im Rahmen dieser Ausgestaltung gibt es zwei bevorzugte Ausgestaltungen. Die eine besteht darin, daß die jeweils ein Zwischenwalzenpaar abstützende mittlere Zwischenwalze den konturierten Walzenballen aufweist, während die andere darin besteht, daß die jeweils eine der Zwischenwalzen eines jeden Zwischenwalzenpaares abstützende äußere Zwischenwalze den konturierten Walzenballen aufweist.

Bei einer bevorzugten Ausführung ist die Kontur jeder Zwischenwalze auf die Walzenballenmitte bezogen unsymmetrisch angeordnet. Insbesonders sollten die beiden Zwischenwalzen mit ihren unsymmetrisch konturierten Walzenballen gegensinnig angeordnet sein. Bei einer solchen Anordnung bewirkt eine relative Axialverschiebung der beiden Zwischenwalzen eine Verstärkung oder Abschwächung der Krümmung des Walzspaltprofils im Mittenbereich.

Die unsymmetrische Konturierung der Zwischenwalzen eignet sich insbesondere für solche Vielwalzen-Walzgerüste, bei denen eine Voreinstellmöglichkeit der Stützlinie an den Stützwalzen nicht möglich ist, z.B. dann, wenn die Stützwalzen massiv sind. Zwischenwalzen mit konturierten Walzenballen können aber auch zusätzlich bei Vielwalzen-Walzgerüsten verwendet werden, die die herkömmliche Einstellmöglichkeit für Stützwalzen bieten. Bei solchen Vielwalzen-Walzgerüsten kommt die Walzspalt beeinflussende Wirkung der axialverschiebbaren Zwischenwalzen mit den konturierten Walzenballen dann zum Tragen, wenn ein Walzprogramm gefahren wird, bei dem die Walzkräfte so gering sind, daß die Zwischenwalzen und die Achsen der Stützwalzen nicht so stark verformt werden, daß sich die Stützsättel der Stützwalzen voll auf die voreingestellten Auflager abstützen können.

Da bei Verwendung von die Arbeitswalzen direkt abstützenden Zwischenwalzen mit konturierten Walzenballen nur die Arbeitswalzen sich dieser Form anpassen müssen, und deshalb diese Anpassung auch schon bei sehr geringen Walzkräften erfolgt, eignet sich diese Ausbildung der Erfindung zur stufenlosen Verstellung des Walzspaltprofils beim Dressieren oder Nachwalzen von Bändern auf eine bestimmte Festigkeit.

Wenn Zwischenwalzen mit konturierten Walzenballen für die die Arbeitswalzen direkt abstützenden Zwischenwalzen eingesetzt werden, wird durch die Einstellung dieser Zwischenwalzen eine Voreinstellung auch bezüglich der Bandränder vorgenommen. Die Feineinstellung erfolgt anschließend durch die anderen Zwischenwalzen, bei denen nur die Walzenballenenden verjüngt sind.

Im folgenden wird die Erfindung anhand einer Zeichnung näher erläutert. Im einzelnen zeigen:
- Fig. 1: die Walzen eines Vielwalzen-Walzgerüstes in schematischer Darstellung in Seitenansicht,
- Fig. 2: Endabschnitte der derselben Arbeitswalze zugeordneten Zwischenwalzen des Walzgerüstes gemäß Figur 1 in Aufsicht mit unterschiedlichen Ausführungen der Walzenballenenden,
- Fig. 3: das Walzgerüst gemäß Figur 1 in Seitenansicht,
- Fig. 4: die Zwischenwalzen und Arbeitswalzen des Gerüstes gemäß Figur 3 in aufgeklappter Darstellung nach der strichpunktierten Linie der Figur 3.

Bei dem in Figur 1 dargestellten Vielwalzen-Walzgerüst ist jede Arbeitswalze 1,2 über ein Paar Zwischenwalzen 3 bis 6 und drei weiteren Zwischenwalzen 7 bis 12 an vier Stützwalzen 13 bis 20 abgestützt. Die Walzenballen eines jeden Paares der Zwischenwalzen 3 bis 6 sind jeweils nur an einem Ballenende konisch bzw. parabelförmig verjüngt. Andere Verjüngungskonturen sind allerdings auch möglich.

Beim Ausführungsbeispiel der Figur 2 haben die Walzenballenenden 23, 24 eine unterschiedliche Kontur. Entsprechendes gilt für die Walzenballenenden der der anderen Arbeitswalze 2 zugeordneten Zwischenwalzen 5, 6. Bei diesem Ausführungsbeispiel sollten zweckmäßigerweise die die Zwischenwalzen 3 bis 6, deren konische Walzenballenenden an derselben Seite des Walzgerüstes liegen, bezogen auf die Walzgutebene, diagonal gegenüberliegen.

Die Zwischenwalzen 3 bis 6, die mit ihren konischen Walzenballenenden an derselben Walzgerüstseite liegen und deshalb auf denselben Bandrand einwirken, sind unabhängig voneinander axial verstellbar, so daß sich ein axialer Versatz einstellen läßt.

Beim Ausführungsbeispiel der Figuren 3 und 4 sind die einer jeden Arbeitswalze 31, 32 zugeordneten Zwischenwalzen 33, 34, 35, 36 unterschiedlich ausgebildet. Während die Zwischenwalzen 34, 35 einen zylindrischen Walzenballen 37, 38 mit einem konischen Walzenballenende 39, 40 haben, sind die Walzenballen 41, 42 der beiden übrigen Zwischenwalzen 33, 36 über ihre gesamte Länge konturiert. Die Kontur der Walzenballen 41, 42 ist leicht parabolisch, wobei der größte Durchmesser außerhalb der axialen Mitte liegt. Diese Unsymmetrie ist bei beiden Walzenballen 41, 42 gegensinnig. Diese Kontur der Walzenballen 41, 42 schließt natürlich mindestens ein verjüngtes Walzenballenende 43, 44 ein.

In Abhängigkeit von der relativen Axialverstellung der beiden Zwischenwalzen 33, 36 mit den konturierten Walzenballen 41, 42 läßt sich das Walzprofil im Bandmittenbereich mehr oder weniger stark krümmen. Nach Einstellung des gewünschten Walzprofils läßt sich durch Axialverstellung der Zwischenwalzen 34 und 35 die Feineinstellung der Abstützkurve an den Bandrändern vornehmen.

Alternativ zum Ausführungsbeispiel der Figuren 3, 4 mit mindestens einer die Arbeitswalzen 31, 32 direkt abstützenden Zwischenwalze 33, 36 mit konturiertem Walzenballen 41, 42 können beim Ausführungsbeispiel der Figuren 1 und 2 die weiteren Zwischenwalzen 7-12 konturierte Walzenballen entsprechend den Walzenballen 41, 42 der Zwischenwalzen 33, 36 des Ausführungsbeispiels der Figuren 3 und 4 haben. Bei bevorzugten Ausführungen haben entweder die Zwischenwalzen 8 und 11 oder die Zwischenwalzen 7, 9 und 10, 12 einen konturierten Walzenballen. In jedem Fall wird erreicht, daß die die Arbeitswalzen unmittelbar abstützenden Zwischenwalzen 3, 4 bzw. 5, 6 an einer Zwischenwalze 7-12 mit konturiertem Walzenballen abgestützt sind.

## Patentansprüche

1. Vielwalzengerüst, dessen beide Arbeitswalzen (1,2) jeweils über ein Paar axial verstellbarer Zwischenwalzen (3-6,33-36) direkt oder indirekt an Stützwalzen (13-20) oder in Reihe angeordneten Stützrollen abgestützt sind, wobei die der einen Arbeitswalze (1) zugeordneten Zwischenwalzen (3,4) an der einen Seite des Walzgerüstes und die der anderen Arbeitswalze (2) zugeordneten Zwischenwalzen (5,6) an der anderen Seite des Walzgerüstes jeweils ein verjüngtes Walzenballenende (23,24,39,43,40,44) haben und wobei die jeweils derselben Arbeitswalze (1,2) zugeordneten Zwischenwalzen (3,4) unabhängig voneinander derart verstellbar sind, daß die benachbarten verjüngten Walzenballenenden der Zwischenwalzen (3,4) derselben Arbeitswalze (1,2) gegeneinander axial versetzt sind,
**dadurch gekennzeichnet,** daß die beiden verjüngten Walzenballenenden der Zwischenwalzen an jeder Seite des Walzgerüstes eine unterschiedliche Verjüngungskontur haben.

2. Vielwalzengerüst nach Anspruch 1,
**dadurch gekennzeichnet,** daß von den jeweils einer Arbeitswalze (31 bzw. 32) zugeordneten Zwischenwalzen (33, 34 bzw. 35, 36) die eine ein Konisch verjüngtes Walzenballenende (39 bzw. 40), die andere aber eine konturierte Form des Ballens (41 bzw. 42) aufweist und daß die Konturen der unteren und der oberen Zwischenwalze (33 bzw. 36) so gestaltet sind, daß sie bei gegensinniger axialer Verschiebung dieser Walzen (33 bzw. 36) im Sinne einer stärkeren oder schwächeren Krümmung des Walzspaltprofiles bewirken.

3. Vielwalzen-Walzgerüst nach Anspruch 1,
**dadurch gekennzeichnet,** daß jede verstellbare Zwischenwalze (3-6) über mindestens eine weitere Zwischenwalze (7-12) mit konturiertem Walzenballen an den Stützwalzen (13-20) oder den Stützrollen abgestützt ist.

4. Vielwalzen-Walzgerüst nach Anspruch 3,
**dadurch gekennzeichnet,** daß die jeweils ein Zwischenwalzenpaar (3, 4 bzw. 5, 6) abstützende mittlere Zwischenwalze (8 bzw. 11) den konturierten Walzenballen aufweist.

5. Vielwalzen-Walzgerüst nach Anspruch 3 oder 4,
**dadurch gekennzeichnet,** daß die jeweils eine der Zwischenwalzen (3-6) eines jeden Zwischenwalzenpaares (3, 4 bzw. 5, 6) abstützende äußere Zwischenwalze (7, 9 bzw. 10, 12) den konturierten Walzenballen aufweist.

6. Vielwalzengerüst nach einem der Ansprüche 2 bis 5,
**dadurch gekennzeichnet,** daß die Kontur der konturierten Walzenballen (41 bzw. 42) bezogen auf die Walzenballenmitte unsymmetrisch angeordnet ist.

7. Vielwalzengerüst nach Anspruch 6,
**dadurch gekennzeichnet,** daß die unsymmetrisch konturierten Walzenballen (41 bzw. 42) bezüglich der Kontur gegensinnig angeordnet sind.

## Claims

1. Multi-roll rolling stand whose two work rolls (1,2) are each supported directly or indirectly via a pair of axially adjustable intermediate rolls (3-6,33-36) on back-up rolls (13-20) or on supporting rolls arranged in series, wherein the intermediate rolls (3,4) associated with the first working roll (1) a tapered roll barrel end on the first side of the rolling stand and intermediate rolls (5,6) associated with the second working rolls has a tapered roll barrel end on the second side of the rolling stand and wherein the intermediate rolls (3,4 and 5,6 respectively) associated with the same work roll (1 and 2 respectively) can be adjusted independently of each other and in such a way that the adjacent tapered roll barrel ends of the same working roll (1,2) are axially offset with respect to one another, characterized in that the two tapered roll barrel ends lying on the same side of the rolling stand have different taper contours.

2. Multi-roll stand according to Claim 1, characterized in that the barrel (41 or 42 respectively) of one of the intermediate rolls (33,34 or 35,36 respecitvely) associated with each work roll (31 or 32 respectively) has a tapered roll barrel end (39 or 40) and the other has a contoured shape and in that the contours of the lower and of the upper intermediate rolls (33 and 36 respectively) are designed such that when these rolls (33 and 36) are offset axially in opposite directions, they produce a greater or lesser curvature of the roll nip profile.

3. Multi-roll rolling stand according to Claim 1, characterized in that each adjustable intermediate roll (3-6) is supported on the back-up rolls (13-20) or the support rolls via at least one further intermediate roll (7-12) having a contoured roll barrel.

4. Multi-roll rolling stand according to Claim 3, characerized in that the central intermediate rolls (8 and 11 respectively) which each support a pair of intermediate rolls (3,4 or 5,6 respectively) have the contoured roll barrel.

5. Multi-roll rolling stand according to Claim 3 or 4, characterized in that the outer intermediate rolls (7,9 and 10,12), which each support one of the intermediate rolls (3-6) of each pair of intermediate rolls (3,4 and 5,6 respectively), have the contoured roll barrel.

6. Multi-roll stand according to one of Claims 2 to 5, characterized in that the contour of the contoured roll barrels (41 and 42) is arranged unsymmetrically with respect to the centre of the roll barrel.

7. Multi-roll stand according to Claim 6, characterized in that the unsymmetrically contoured roll barrels (41 and 42) are arranged in opposite directions with respect to their contour.

## Revendications

1. Cage à cylindres multiples, dont les deux cylindres de travail (1, 2) sont respectivement appuyés par l'intermédiaire d'une paire de cylindres intermédiaires (3-6, 33-36) mobiles axialement, directement ou indirectement, sur des cylindres d'appui (13-20) ou des rouleaux d'appui disposés en rangée, les cylindres intermédiaires (3, 4) adjoints à l'un des cylindres de travail (1) ayant d'un côté de la cage de laminoir et les cylindres intermédiaires (5, 6) adjoints à l'autre cylindre de travail (2) de l'autre côté de la cage de laminoir respectivement une extrémité de table de cylindre (23, 24, 39, 43, 40, 44) effilée et les cylindres intermédiaires (3, 4) adjoints respectivement au même cylindre de travail (1, 2) étant mobiles indépendamment l'un de l'autre de telle manière que les extrémités de table de cylindre effilées adjacentes des cylindres intermédiaires (3, 4) du même cylindre de travail (1, 2) soient décalés axialement l'un par rapport à l'autre,
caractérisée en ce que les deux extrémités de table de cylindre effilées des cylindres intermédiaires ont un contour d'effilement différent de chaque côté de la cage de laminoir.

2. Cage à cylindres multiples selon la revendication 1,
caractérisée en ce que, parmi les cylindres intermédiaires (33, 34 ou respectivement 35, 36) adjoints respectivement à un cylindre de travail (31 ou respectivement 32), l'un présente une extrémité de table de cylindre (39 ou respectivement 40) effilée coniquement, l'autre cependant une forme conformée de la table (41 ou respectivement 42) et que les contours des cylindres intermédiaires inférieur et supérieur (33 ou respectivement 36) sont réalisés de telle manière qu'ils produisent, dans le cas d'un déplacement axial de sens opposé de ces cylindres (33 ou respectivement 36), une courbure plus forte ou plus faible du profil d'emprise.

3. Cage à cylindres multiples selon la revendication 1,
caractérisée en ce que chaque cylindre intermédiaire (3-6) mobile est appuyé aux cylindres d'appui (13-20) ou aux rouleaux d'appui par l'intermédiaire d'au moins un autre cylindre intermédiaire (7-12) à table de cylindre conformée.

4. Cage à cylindres multiples selon la revendication 3,
caractérisée en ce que le cylindre intermédiaire médian (8 ou respectivement 11) appuyant respectivement sur une paire de cylindres intermédiaires (3, 4 ou respectivement 5, 6) présente la table de cylindre conformée.

5. Cage à cylindres multiples selon la revendication 3 ou 4,
caractérisée en ce que le cylindre intermédiaire extérieur (7, 9 ou respectivement 10, 12) appuyant respectivement sur l'un des cylindres intermédiaires (3-6) de chaque paire de cylindres intermédiaires (3, 4 ou respectivement 5, 6) présente la table de cylindre conformée.

6. Cage à cylindres multiples selon l'une des revendications 2 à 5,
caractérisée en ce que le contour des tables de cylindre (41 ou respectivement 42) conformées, rapporté au milieu de la table de cylindre, est disposé asymétrique.

7. Cage à cylindres multiples selon la revendication 6,
caractérisée en ce que les tables de cylindre (41 ou respectivement 42) conformées asymétriquement sont disposées en sens contraire en ce qui concerne le contour.
